# EUROPÄISCHE PATENTSCHRIFT

(11) **EP 1 029 460 B1**
(45) Veröffentlichungstag und Bekanntmachung des Hinweises auf die Patenterteilung: **02.07.2003**
(21) Anmeldenummer: 00102508.9
(22) Anmeldetag: 05.02.2000
(51) Int. Cl.: A24C 5/356

(54) **Vorrichtung zum Entleeren von mit stabförmigen Artikeln der tabakverarbeitenden Industrie gefüllten Behältern**
Apparatus for emptying trays filled with rod-like articles in the tobacco industry
Dispositif de déchargement de récipients remplis d'articles en forme de tige dans l'industrie du tabac

(30) Priorität: 20.02.1999 DE 19907327
(43) Veröffentlichungstag der Anmeldung: 23.08.2000
(73) Patentinhaber: Hauni Maschinenbau AG, 21033 Hamburg (DE)
(72) Erfinder: Budny, Piotr, 21035 Hamburg (DE)
(74) Vertreter: Herrmann, Günther

(56) Entgegenhaltungen:
- FR-A- 735 504
- FR-A- 1 532 925
- US-A- 4 278 385

## Beschreibung

Die Erfindung betrifft eine Vorrichtung zum Entleeren von mit stabförmigen Artikeln der tabakverarbeitenden Industrie gefüllten Behältern in ein Magazin, mit einem wenigstens einen an der oberen Schmalseite und der vorderen Breitseite offenen Behälter aufnehmenden und um 180° in eine Entleerungsstellung über das Magazin kippenden Behälterträger, der eine relativ zur offenen Behälterschmalseite bewegbare Artikelstütze aufweist.

Stabförmige Artikel, wie Zigaretten, Filterzigaretten oder Filterstäbe werden häufig nach Verlassen der Produktionsmaschine in paralleler Ausrichtung in Behältern in Form von etwa eine Zigarettenlänge tiefen sowie an der Vorderseite und an der Oberseite offenen sogenannten Schragen vorübergehend aufbewahrt. Die gefüllten Schragen werden dann durch den um 180° schwenkenden Behälterträger kopfüber in ein Magazin in Form eines Vorratsbehälters einer Verarbeitungsmaschine entleert. Hierbei fallen die Artikel unter ihrem Eigengewicht in freiem Fall auf das Niveau der schon im Vorratsbehälter befindlichen Artikel. Um zu vermeiden, daß die Artikel beim Entleeren des Schragen ungeordnet in den Vorratsbehälter fallen und Produktionsstörungen der Verarbeitungsmaschine bewirken bzw. um ihre parallele Ausrichtung jederzeit zu gewährleisten, ist man bemüht, die Fallhöhe so klein wie möglich zu halten.
Ein wesentlicher, sich auf eine mehr oder weniger geordnete Ausschleusung der Artikel auswirkender Umstand liegt in der Art der Freigabe der Auslaßöffnung des Schragens durch die schwertartig ausgebildeten Stützleisten des Behälterträgers.

Bei einem in der Praxis gebräuchlichen Verschlußsystem sind die Stützleisten als Klappschwerte ausgebildet, die bei der sprunghaften Öffnung um etwa 90° nach unten geklappt werden, so daß ihre in der Schließstellung horizontal verlaufende Stützfläche in eine sich auf die Fallhöhe auswirkende vertikale Lage gelangt.

Ein anderes gebräuchliches Verschlußsystem besteht aus einem flachen Zugschwert, dessen lineare Öffnungsbewegung Reibung an den Artikeln verursacht.

Der Erfindung liegt die Aufgabe zugrunde, ein Verschlußsystem zu erstellen, dessen Öffnungsdynamik bei minimaler Fallhöhe eine kontrollierte Überführung der Artikel in ein Magazin gewährleistet.

Diese Aufgabe wird erfindungsgemäß dadurch gelöst, daß die aus zwei gegensinnig bewegbaren Stützleisten bestehende Artikelstütze mit den Stützleisten eine sich aus einer vertikalen Absenkbewegung und einer seitlichen, im wesentlichen horizontalen Spreizbewegung zusammensetzende Öffnungsbewegung erteilenden Betätigungsmitteln versehen ist.
Eine ruckfreie bzw. fließende Überführungsbewegung wird dadurch erreicht, daß die Betätigungsmittel in einer eine anfänglich überwiegende Vertikalabsenkung und eine anschließende überwiegende Spreizbewegung überlagernden Weise an der Artikelstütze angreifend ausgebildet sind.
Eine Ablösung einzelner Artikel von der Unterseite der Behälterfüllung bzw. eine kompakte Blockabsenkung des Behälterinhalts ist dadurch gewährleistet, daß die Betätigungsmittel die Artikelstütze zu Beginn der Vertikalabsenkung weniger beschleunigend und zum Ende der Vertikalabsenkung beim Übergang zur überwiegend horizontalen Spreizbewegung stärker beschleunigend ausgebildet sind.

Die genannte Bewegungsabfolge bzw. Bewegungsüberlagerung läßt sich mit relativ wenig Aufwand gemäß einer Weiterbildung dadurch erreichen, daß die Betätigungsmittel einen die Artikelstütze beaufschlagenden Steuerkurvenantrieb sowie an die Stützleisten tragenden Schwenkhebeln der Artikelstütze angreifende, um ortsfeste Lagerstellen schwenkbare Lenkerhebel umfassen.
Eine einfache, betriebssichere Ausgestaltung der Betätigungsmittel besteht darin, daß der Steuerkurvenantrieb eine um eine ortsfeste Achse rotierend antreibbare Kurvenscheibe und eine an einer entlang einer Linearführung verschiebbaren, die Schwenkhebel tragenden Traverse gelagerte Steuerrolle aufweist.
Eine wenig Aufwand erfordernde Öffnungskraft wird nach einem weiteren Vorschlag dadurch erzielt, daß an den Schwenkhebeln die Stützleisten in Spreizrichtung vorspannende Zugfedern angreifen.
Um ein Nachfedern bzw. Zurückfedern der Stützleisten in deren Offenstellung zu verhindern, wird weiterhin vorgeschlagen, daß die Schwenkhebel gelenkig mit in der Spreizstellung gestreckt zueinander verlaufenden Sperrhebeln verbunden sind, deren gemeinsames zentrales Verbindungsgelenk mit einem in einem verschiebbaren Schlitten der Linearführung geführten Laufwagen verbunden ist.
Günstige räumliche Bewegungsverhältnisse der vertikalen Absenkbewegung und der horizontalen Spreizbewegung ergeben sich gemäß einer vorteilhaften Ausgestaltung dadurch, daß sich die die Stützleisten tragenden Schwenkhebel wesenlichen über die Höhe eines Behälters erstrecken und mit in der Entleerungsstellung von oben nach unten aufeinanderfolgenden Angriffspunkten für Steuerrolle, Lenkerhebel, Zugfedern und Sperrhebel versehen sind.

Der mit der Erfindung erzielte Vorteil besteht darin, daß die Blockformation des Behälterinhalts in der Öffnungsphase des Verschlußsystems erhalten bleibt und sich aus dem kontrolliert ausfallenden Block keine Artikel vertikal ablösen oder horizontal herausbewegen, so daß langfristig ein störungsfreier Betrieb der mit den Artikeln versorgten Weiterverarbeitungseinrichtungen gewährleistet ist.

Die Erfindung wird nachfolgend anhand eines in der Zeichnung dargestellten Ausführungsbeispiels näher erläutert.

Hierbei zeigen:
- Figur 1: Eine räumliche Darstellung eines Behälterträgers mit einem darin befindlichen, Filterzigaretten enthaltenden Schragen,
- Figur 2: eine ausschnittweise vergrößerte Darstellung von Antriebs- und Betätigungsmitteln zur Aktivierung des Verschlußsystems des Behälterträgers,
- Figur 3: die Betätigungsmittel des Verschlußsystems in der geschlossenen Stellung und
- Figur 4: die Betätigungsmittel des Verschlußsystems in der Offenstellung.

Der in Figur 1 dargestellte Behälterträger 1 ist Teil einer nicht weiter dargestellten drehbaren Doppeleinheit aus zwei um eine gemeinsame Achse drehbaren Behälterträgern eines sogenannten Schragenentleerers, wie er beispielsweise durch die US-PS 4 278 385 bekanntgeworden ist.
Der gemäß Figur 1 einen Behälter in Form eines mit Filterzigaretten 2 gefüllten Schragens 3 enthaltene Behälterträger 1 ist in der Entleerungsstellung mit der nach unten weisenden offenen Schmalseite des Schragens 3 dargestellt, wobei die Filterzigaretten 2 noch von zwei geschlossenen Stützleisten 4 des Behälterträgers 1 im Schragen 3 gehalten werden.
Zum Öffnen und Schließen der Stützleisten 4 sind an zwei entgegengesetzten Außenseiten des Behälterträgers 1 Betätigungsmittel 6 vorgesehen, die über eine Verbindungswelle 7 mittels Zahnriemen 8 von einem gemeinsamen nicht weiter dargestellten pneumatischen Schwenkantrieb 9 antreibbar sind, beispielsweise von einem unter der Typenbezeichnung DSR 32-180-P erhältlichen Schwenkantrieb der Firma FESTO PNEUMATIK, Deutschland.
Die an beiden Seiten des Behälterträgers 1 angeordneten Betätigungsmittel 6 weisen zwei sich etwa über die Höhe des Schragens 3 erstreckende Schwenkhebel 11 auf, an denen die Stützleisten 4 befestigt sind. Die Schwenkhebel 11 sind gelenkig mit einer Traverse 12 verbunden, welche Bestandteil eines entlang einer Linearführung 13 auf- und abbewegbaren Schlittens 14 ist. Außerdem greifen an den Schwenkhebeln 11 unterhalb der Traverse 12 Lenkerhebel 16 gelenkig an, die ihrerseits um ortsfeste Lagerstellen 17 verschwenkbar sind.
Unterhalb der Angriffspunkte der Lenkerhebel 16 greifen an den Schwenkhebeln 11 vorgespannte Zugfedern 18 an, die andererseits an einem starren Rahmen 19 des Behälterträgers 1 befestigt sind.
Ein auf die Schwenkhebel 11 der Betätigungsmittel 6 wirkender Steuerkurvenantrieb weist eine um eine ortsfeste Achse 21 exzentrisch umlaufende, durch den Zahnriemen 8 angetriebene Kurvenscheibe 22 und eine diese kontaktierende, an der Traverse 12 gelagerte Steuerrolle 23 auf.
An ihrem unteren Ende sind die Schwenkhebel 11 drehgelenkig mit Sperrhebeln 24 verbunden, die über ein gemeinsames zentrales Verbindungsgelenk 26 mit einem Laufwagen 27 in Wirkverbindung stehen, der mittels Rollenführungen 28 im Schlitten 14 der Linearführung 13 geführt ist.

Die Wirkungsweise der Entleerungsvorrichtung ist wie folgt:
Nachdem der den Schragen 3 enthaltende Behälterträger 1 kopfüber in die in den Figuren 1 bis 4 dargestellte Entleerungsstellung gekippt worden ist, in der die Filterzigaretten 2 gemäß Figur 3 auf den Stützleisten 4 des Verschlußsystems aufliegen, wird an beiden Seiten des Behälterträgers 1 die Kurvenscheibe 22 durch den Schwenkantrieb 9 in Umdrehung versetzt, so daß sich - bedingt durch den Kurvenverlauf der Kurvenscheibe 22 - über die kontaktierende Steuerrolle 23 die Traverse 12 mit den angelenkten Schwenkhebeln 11, unterstützt durch die vorgespannten Zugfedern 18, zunächst mit relativ niedriger Geschwindigkeit überwiegend vertikal abwärtsbewegt. Auf diese Weise wird der gesamte auf den Stützleisten 4 liegende Zigarettenblock abgesenkt, wobei die Stützleisten 4 aus dem Schragen 3 herausbewegt werden bzw. von dessen Wandungen freikommen.
Bedingt durch den exzentrischen Kurvenverlauf der Kurvenscheibe 22 erfolgt anschließend eine beschleunigte Bewegung der Traverse 12 mit den Schwenkhebeln 11, deren Vertikalabsenkung durch die abwärts und auswärts drehenden Lenkerhebel 16 somit beschleunigt in eine überwiegend horizontale Spreizbewegung bzw. Auswärtsschwenkung gemäß Figur 4 übergeht. Auf diese Weise wird mehr oder weniger abrupt der Kontakt der Stützleisten 4 zu den Filterzigaretten 2 unterbrochen, welche unter Aufrechterhaltung ihrer kompakten Blockformation kontrolliert in ein darunter befindliches Magazin 29 freigegeben werden.
Dieser Bewegungsablauf der Schwenkhebel 11 zwingt dabei gleichzeitig die Sperrhebel 24 unter Relativverschiebung ihres Laufwagens 27 im Schlitten 14 gemäß Figur 4 in eine gestreckte Sperrstellung, wodurch ein den Überführungsvorgang störendes Nachschwingen der Schwenkhebel 11 unterbunden wird.

## Patentansprüche

1. Vorrichtung zum Entleeren von mit stabförmigen Artikeln der tabakverarbeitenden Industrie gefüllten Behältern in ein Magazin, mit einem wenigstens einen an der oberen Schmalseite und der vorderen Breitseite offenen Behälter aufnehmenden und um 180° in eine Entleerungsstellung über das Magazin kippenden Behälterträger, der eine relativ zur offenen Behälterschmalseite bewegbare Artikelstütze aufweist, **dadurch gekennzeichnet, daß** die aus zwei gegensinnig bewegbaren Stützleisten (4) bestehende Artikelstütze mit den Stützleisten eine sich aus einer vertikalen Absenkbewegung und einer seitlichen, im wesentlichen horizontalen Spreizbewegung zusammensetzende Öffnungsbewegung erteilenden Betätigungsmitteln (6) versehen ist.

2. Vorrichtung nach Anspruch 1, **dadurch gekennzeichnet, daß** die Betätigungsmittel in einer eine anfänglich überwiegende Vertikalabsenkung und eine anschließende überwiegende Spreizbewegung überlagernden Weise an der Artikelstütze (4) angreifend ausgebildet sind.

3. Vorrichtung nach Anspruch 1 oder 2, **dadurch gekennzeichnet, daß** die Betätigungsmittel (6) die Artikelstütze (4) zu Beginn der Vertikalabsenkung weniger beschleunigend und zum Ende der Vertikalabsenkung beim Übergang zur überwiegend horizontalen Spreizbewegung stärker beschleunigend ausgebildet sind.

4. Vorrichtung nach Anspruch 3, **dadurch gekennzeichnet, daß** die Betätigungsmittel (6) einen die Artikelstütze (4) beaufschlagenden Steuerkurvenantrieb (22, 23) sowie an die Stützleisten (4) tragenden Schwenkhebeln (11) der Artikelstütze angreifende, um ortsfeste Lagerstellen (17) schwenkbare Lenkerhebel (16) umfassen.

5. Vorrichtung nach Anspruch 4, **dadurch gekennzeichnet, daß** der Steuerkurvenantrieb eine um eine ortsfeste Achse (21) rotierend antreibbare Kurvenscheibe (22) und eine an einer entlang einer Linearführung (13) verschiebbaren, die Schwenkhebel (11) tragenden Traverse (12) gelagerte Steuerrolle (23) aufweist.

6. Vorrichtung nach Anspruch 5, **dadurch gekennzeichnet, daß** an den Schwenkhebeln (11) die Stützleisten (4) in Speizrichtung vorspannende Zugfedern (18) angreifen.

7. Vorrichtung nach Anspruch 6, **dadurch gekennzeichnet, daß** die Schwenkhebel (11) gelenkig mit in der Spreizstellung gestreckt zueinander verlaufenden Sperrhebeln (24) verbunden sind, deren gemeinsames zentrales Verbindungsgelenk (26) mit einem in einem verschiebbaren Schlitten (14) der Linearführung (13) geführten Laufwagen (27) verbunden ist.

8. Vorrichtung nach Anspruch 4, **dadurch gekennzeichnet, daß** sich die die Stützleisten (4) tragenden Schwenkhebel (11) im wesentlichen über die Höhe eines Behälters (3) erstrecken und mit in der Entleerungsstellung von oben nach unten aufeinanderfolgenden Angriffspunkten für Steuerrolle (23), Lenkerhebel (16), Zugfedern (18) und Sperrhebel (24) versehen sind.

## Claims

1. Apparatus for emptying containers filled with rod-shaped articles of the tobacco-processing industry into a magazine, having a container holder which accommodates at least one container open at the upper narrow side and the front broad side and tilts it by 180° into an emptying position above the magazine and which has an article support movable relative to the open narrow side of the container, **characterised in that** the article support, consisting of two support strips (4) movable in opposite directions, is provided with actuating means (6) which impart to the support strips an opening movement composed of a vertical lowering movement and a lateral, substantially horizontal spreading movement.

2. Apparatus according to Claim 1, **characterised in that** the actuating means are designed to act on the article support (4) in a manner superimposing an initially predominant vertical lowering and a subsequent predominant spreading movement.

3. Apparatus according to Claim 1 or 2, **characterised in that** the actuating means (6) are designed to accelerate the article support (4) less at the beginning of the vertical lowering and more at the end of the vertical lowering upon the transition to the predominantly horizontal spreading movement.

4. Apparatus according to Claim 3, **characterised in that** the actuating means (6) comprise a control cam drive (22, 23) which acts on the article support (4), and link levers (16) which engage on pivoting levers (11), carrying the support strips (4), of the article support and are pivotable about positionally fixed bearing points (17).

5. Apparatus according to Claim 4, **characterised in that** the control cam drive has a cam disc (22) which is rotationally drivable about a positionally fixed axis (21), and a control roller (23) which is mounted on a crossmember (12) displaceable along a linear guide (13) and carrying the pivoting levers (11).

6. Apparatus according to Claim 5, **characterised in that** tension springs (18) which prestress the support strips (4) in the spreading direction engage on the pivoting levers (11).

7. Apparatus according to Claim 6, **characterised in that** the pivoting levers (11) are hingedly connected to blocking levers (24) which run in a straight manner with respect to each other in the spread position and the common central connecting hinge (26) of which is connected to a travelling carriage (27) guided in a displaceable slide (14) of the linear guide (13).

8. Apparatus according to Claim 4, **characterised in that** the pivoting levers (11) carrying the support strips (4) extend substantially over the height of a container (3) and are provided with engagement points, following one another from top to bottom in the emptying position, for control roller (23), link levers (16), tension springs (18) and blocking levers (24).

## Revendications

1. Dispositif pour vider dans un magasin, des récipients remplis d'articles en forme de tige de l'industrie de transformation du tabac, comportant un porte-récipient recevant au moins un récipient ouvert sur la petite face supérieure et la grande face avant et basculant sur 180° au-dessus du magasin, jusque dans une position de vidage, lequel porte-récipient comporte un support d'articles déplaçable par rapport à la petite face ouverte du récipient, **caractérisé en ce que** le support d'articles, constitué de deux barres de soutien (4) déplaçables dans des sens opposés, est pourvu de moyens d'actionnement (6) conférant aux barres de soutien un mouvement d'ouverture qui se compose d'un mouvement vertical d'abaissement et d'un mouvement latéral d'écartement, sensiblement horizontal.

2. Dispositif selon la revendication 1, **caractérisé en ce que** les moyens d'actionnement sont conçus pour agir, sur le support d'articles (4), d'une manière superposant un abaissement en direction verticale, prépondérant au départ, et un mouvement d'écartement, prépondérant par la suite.

3. Dispositif selon la revendication 1 ou 2, **caractérisé en ce que** les moyens d'actionnement (6) sont conçus pour exercer sur le support d'articles (4) une faible accélération au début de l'abaissement en direction verticale, et une accélération plus forte à la fin de l'abaissement en direction verticale, lors de la transition vers le mouvement d'écartement horizontal prépondérant.

4. Dispositif selon la revendication 3, **caractérisé en ce que** les moyens d'actionnement (6) comprennent un mécanisme d'entraînement à came de commande (22, 23), sollicitant le support d'articles (4), ainsi que des leviers oscillants (16) pouvant pivoter autour de points d'appui fixes (17) et agissant sur des leviers pivotants (11) du support d'articles, qui portent les barres de soutien (4).

5. Dispositif selon la revendication 4, **caractérisé en ce que** le mécanisme d'entraînement à came de commande comporte un disque de came (22), susceptible d'être entraîné en rotation autour d'un axe fixe (21), et un galet suiveur de came (23) monté sur une traverse (12) déplaçable en translation le long d'un guide linéaire (13) et portant les leviers pivotants (11).

6. Dispositif selon la revendication 5, **caractérisé en ce que** des ressorts de traction (18), qui exercent sur les barres de soutien (4) une précontrainte dans le sens de l'écartement, agissent sur les leviers pivotants (11).

7. Dispositif selon la revendication 6, **caractérisé en ce que** les leviers pivotants (11) sont reliés, par des articulations, à des leviers de blocage (24) qui, dans la position d'écartement, sont allongés l'un par rapport à l'autre et dont l'articulation centrale commune de liaison (26) est reliée à un chariot roulant (27) guidé dans une pièce coulissante (14), déplaçable en translation, du guide linéaire (13).

8. Dispositif selon la revendication 4, **caractérisé en ce que** les leviers pivotants (11), qui portent les barres de soutien (4), s'étendent sensiblement sur la hauteur d'un récipient (3) et sont pourvus de points d'application, se succédant de haut en bas dans la position de vidage, pour le galet suiveur de came (23), les leviers oscillants (16), les ressorts de traction (18) et les leviers de blocage (24).
